# EUROPÄISCHE PATENTSCHRIFT

(11) **EP 0 605 507 B1**
(45) Veröffentlichungstag und Bekanntmachung des Hinweises auf die Patenterteilung: **03.07.1996**
(21) Anmeldenummer: 92919612.9
(22) Anmeldetag: 18.09.1992
(51) Int. Cl.: A47L 15/44, A47L 15/46, A47L 15/00

(54) **Verfahren und Vorrichtung zur Steuerung und Regelung der Reinigungsmittelzufuhr einer Geschirrspülmaschine**
Process and assembly for controlling and regulating the detergent supply to a dishwasher
Procédé et dispositif de commande et de régulation de l'alimentation en produit de lavage d'un lave-vaisselle

(30) Priorität: 27.09.1991 DE 4132306
(43) Veröffentlichungstag der Anmeldung: 13.07.1994
(73) Patentinhaber: Henkel Kommanditgesellschaft auf Aktien, 40191 Düsseldorf (DE)
(72) Erfinder: RINGS, Friedel, D-4019 Monheim 2 (DE); HAHN, Günther, D-5800 Hagen (DE); HELMINGER, Karl, D-8229 Ainring (DE)
(86) Internationale Anmeldenummer: EP9202160
(87) Internationale Veröffentlichungsnummer: WO9305696

(56) Entgegenhaltungen:
- CH-A- 665 547
- US-A- 3 490 467
- US-A- 4 076 146
- US-A- 4 733 798

## Beschreibung

Die Erfindung betrifft ein Verfahren zur Steuerung und Regelung der Reinigungsmittelzufuhr einer Geschirrspülmaschine sowie eine Steuereinrichtung zur Durchführung des Verfahrens.

In Großküchen u.dgl. werden Transportband-Geschirrspülmaschinen eingesetzt, in denen das Spülgut auf einem Transportband nacheinander mehrere Reinigungsstationen durchläuft. Zur Steuerung und Regelung der Reinigungsmittelzufuhr bei derartigen Geschirrspülmaschinen ist ein Verfahren bekannt, das mit einer Dosiereinrichtung für das Reingungsmittel und mit einer Steuereinrichtung für die Einstellung und Konstanthaltung der Reinigungsmittelkonzentration und zur Durchführung von Anlaufphasen und Spülphasen arbeitet. Die Steuereinrichtung steuert die Reinigungsmittelzufuhr zu dem oder den Spültanks der Geschirrspülmaschine, in der das Spülgut in einem Normalzyklus einer Normalreinigung unterzogen wird. In dem Normalzyklus wird das Spülgut bei einer geringen Reinigungsmittelkonzentration gespült. Der Normalzyklus ist in eine Anlaufphase und eine Spülphase gegliedert. In der Anlaufphase wird der Spültank mit Wasser aufgefüllt und eine vorherbestimmte erste Reinigungsmittelmenge zugeführt, so daß nach Ablauf der Anlaufphase in dem Spültank das Spülwasser die gewünschte Reinigungsmittelkonzentration enthält. Während der anschließenden Spülphase, in der das Spülgut gereinigt wird und in der Spülwasserverluste kontinuierlich ausgeglichen werden, wird die Reinigungsmittelkonzentration mittels der Dosiereinrichtung auf einen ersten Sollwert A geregelt.

Hartnäckige Speiserückstände, insbesondere kumulierte Stärke, können jedoch mit dem Verfahren nicht entfernt werden, so daß das Spülgut von Zeit zu Zeit etwa monatlich einer Grundreinigung zu unterziehen ist. Bei dieser Grundreinigung wird ein hochwirksames zweites Reinigungsmittel benutzt, das von Hand dem Spülwasser zugeführt wird. Eine Bedienungsperson verteilt dazu mit einer Schaufel oder einem ähnlichen Gerät das zweite Reinigungsmittel im Innern der Geschirrspülmaschine. Um die Reinigungsmittelkonzentration auf dem erforderlichen hohen Niveau zu halten, werden die Verluste kontinuierlich von Hand durch weiteres Einstreuen des zweiten Reinigungsmittels ausgeglichen.

Nachteilig beim Stand der Technik ist, daß die Reinigerdosierung für die Grundreinigung von Hand von einer Bedienungsperson durchzuführen ist und daß diese gesundheitlichen Risiken ausgesetzt ist, die einerseits durch Spülwasserdämpfe und andererseits durch Spülwassertropfen hervorgerufen werden. Nachteilig ist außerdem, daß unterschiedliche Reinigungsmittel bevorratet werden müssen.

Ein gattungsgemäßes Verfahren und eine gattungsgemäße Vorrichtung sind aus der US-A-4 076 146 bekannt.

Der Erfindung liegt die Aufgabe zugrunde, bei einer Geschirrspülmaschine die Grundreinigung zu erleichtern.

Die der Erfindung zugrundeliegende Aufgabe wird durch das Verfahren mit den Merkmalen des Patentanspruchs 1 sowie durch die Vorrichtung zur Durchführung des Verfahrens mit den Merkmalen des Patentanspruchs 7 gelöst.

Das erfindungsgemäße Verfahren arbeitet mit einer Steuereinrichtung, die zusätzlich zu dem Normalzyklus einen Grundreinigungszyklus durchführt. Dabei wird beim Grundreinigungszyklus das gleiche Reinigungsmittel verwendet wie beim Normalzyklus.

In einer Grundreinigungs-Anlaufphase wird eine vorherbestimmte zweite Reinigungsmittelmenge zugeführt, die wesentlich größer ist als die erste Reinigungsmittelmenge im Normalzyklus. Dadurch erhält das Spülwasser eine Reinigungsmittelkonzentration, mit der im Grundreinigungszyklus die Grundreinigung durchgeführt werden kann. In einer Grundreinigungs-Spülphase wird die Reinigungsmittelkonzentration auf einen zweiten Sollwert B angehoben, der wesentlich größer ist als der erste Sollwert A des Normalzyklus.

Sowohl für die Zufuhr der ersten und der zweiten Reinigungsmittelmenge als auch für die Regelung der Reinigungsmittelkonzentration in der Spülphase und der Grundreinigungs-Spülphase wird dieselbe Regel- und Dosiereinrichtung verwendet. Die Anwesenheit einer Bedienungsperson und deren Eingreifen ist nicht mehr erforderlich. Darüberhinaus ist es nicht mehr erforderlich, ein zweites Reinigungsmittel zu bevorraten.

Vorteilhafte Ausgestaltungen und Weiterbildungen der Erfindung ergeben sich aus den Unteransprüchen sowie aus der Zeichnung im Zusammenhang mit der Beschreibung. Es zeigen:
- Fig. 1: eine schematische Darstellung einer Transportbandgeschirrspülmaschine mit drei Spültanks und
- Fig. 2: ein Blockdiagramm für eine Ausführungsform der erfindungsgemäßen Steuereinrichtung.

Die in Fig. 1 dargestellte Geschirrspülmaschine 1 ist als Transportband-Geschirrspülmaschine ausgeführt und weist drei Spültanks 2a,2b,2c auf. In jedem Spültank 2a,2b,2c befindet sich ein Überlauf 3a,3b,3c, über den Spülwasser von einem in einen anderen Spültank überlaufen kann. Der Überlauf 3a des (bezogen auf die Laufrichtung des Spülguts) ersten Spültanks 2a ist mit einem Abfluß 4 verbunden. Die Frischwasserzufuhr erfolgt über die am Austrittsende des Spülguts angeordnete Frischwasser-Klarspülung 5. Die Saültanks 2a,2b,2c sind so angeordnet, daß das Spülwasser kaskadenartig von der Frischwasser-Klarspülung 5 zuerst in den dritten Spültank 2c, von dort in den mittleren Spültank 2b und schließlich über den ersten Spültank 2a in den Abfluß 4 gelangt.

Ein Transportband 6 befindet sich oberhalb der Spültanks 2a,2b,2c und bewegt das Spülgut zuerst über den ersten Spültank 2a, dann den mittleren Spültank 2b und schließlich den dritten Spültank 2c zu der Frischwasser-Klarspülung 5. Über den Spültanks 2a,2b,2c sind Spritzregister 7a,7b und 7c angeordnet, die von Pumpen 8a,8b und 8c aus dem jeweils darunter befindlichen Spültank 2a,2b,2c gespeist werden. Jedes Spritzregister 7a,7b,7c ist also einem Spültank 2a,2b,2c und einer darin befindlichen Pumpe 8a,8b,8c zugeordnet. Die Spritzregister 7a,7b,7c entfernen die Speisereste von dem Spülgut mittels Spülwasser aus Spritzdüsen, die sowohl von oben als auch von unten gegen das Spülgut gerichtet sind. Mit der Frischwasser-Klarspülung 5 wird das Spülgut auch von Reinigungsmittelresten befreit.

Der Spülwassertransport von Spültank zu Spültank erfolgt entgegen der Laufrichtung des Transportbandes. Dadurch wird erreicht, daß der dritte Spültank 2c der sauberste ist, wobei die gröbsten Speiserückstände schon über dem ersten Spültank 2a entfernt werden.

Die Reinigungsmittelzufuhr erfolgt für sämtliche Spültanks 2a,2b,2c im dritten (letzten) Spültank 2c. Dieser ist über Rohrleitungen 9 mit einer Dosiereinrichtung 10 verbunden, die das Reinigungsmittel einem Reinigungsmittelbehälter 11 entnimmt und in den Spültank 2c fördert. Die Dosiereinrichtung arbeitet mit konstanter Förderrate. Das Reinigungsmittel kann flüssig sein oder in Pulverform vorliegen. Vorzugsweise wird ätzalkalihaltiger Pulverreiniger verwendet, der auch in aufgelöster Form zugeführt werden kann. Zur Bestimmung der Reinigungsmittelkonzentration, die in Gramm pro Liter (g/l) Wasser angegeben wird, ist in dem dritten Spültank 2c eine Meßsonde 12 angeordnet. Die Meßsonde 12 ist als Leitfähigkeitsmeßzelle ausgeführt und bestimmt über die Leitfähigkeit des Spülwassers die Reinigungsmittelkonzentration, die im wesentlichen proportional zur Leitfähigkeit ist. Mittels einer Steuer- und Regeleinrichtung 13, die die Meßwerte der Meßsonde 12 auswertet, wird die Reinigungsmittelzufuhr gesteuert und geregelt.

Die Steuer- und Regeleinrichtung 13, deren Blockdiagramm in Fig. 2 gezeigt ist, wertet die Meßsignale der Meßsonde 12 aus. Dazu werden die von der Meßsonde 12 ausgehenden Signale einem Meßwertverstärker 14 und einer Überwachungseinrichtung 15 zugeführt. An dem Meßwertverstärker 14 ist ein Anzeigeteil 16 angeschlossen, das die aktuelle Reinigungsmittelkonzentration anzeigt. Außerdem kann das Anzeigeteil 16 den Sollwert für die Reinigungsmittelkonzentration anzeigen.

Die Steuer- und Regeleinrichtung 13 ist mit einem Wahlschalter 17 für die Funktion "Normalreinigung" und einem Wahlschalter 18 für die Funktion "Grundreinigung" ausgestattet, mit denen ausgewählt werden kann, ob ein Normalzyklus oder ein Grundreinigungszyklus durchgeführt werden soll. Jeder Wahlschalter 17,18 ist mit einem Meßbereich-Voreinstellteil 19a,19b verbunden, das mit dem Meßwertverstärker 14 verbunden ist und diesen je nach gewähltem Zyklus auf einen vorherbestimmten Meßbereich einstellt, wenn der betreffende Wahlschalter 17,18 gedrückt worden ist. Außerdem weist jeder Wahlschalter 17,18 einen Sollwertgeber 20a,20b auf, der einstellbar ist und die eingestellte Reinigungsmittelkonzentration ausgibt, wenn der Wahlschalter 17,18 gedrückt worden ist. Das den Sollwert A,B für die Reinigungsmittelkonzentration repräsentierende Signal, das von dem Sollwertgeber 20a,20b ausgeht, wird in die Überwachungseinrichtung 15 eingespeist. Das Signal wird auch zu dem Anzeigeteil 16 geführt und bewirkt dort die Anzeige des Sollwerts A,B für die Reinigungsmittelkonzentration.

Während der Durchführung einer Anlaufphase wird eine Vordosierung durchgeführt. Vordosierung heißt, daß dem in den Spültanks 2a,2b,2c befindlichen, zunächst klaren Wasser für eine von einem Vordosierzeitgeber 21a,21b festgelegte Zeit Reinigungsmittel zugeführt wird, um die Konzentration der Spülflotte in die gewünschte Größenordnung zu bringen.

Um zu vermeiden, daß bei einem Defekt eine ständige Reinigungsmittelzufuhr erfolgt, ist eine Sicherheitseinrichtung vorgesehen. Diese weist einen Dosierzeitbegrenzer 22 auf, der mit einem Vergleichszeitgeber 23 verbunden ist. Mit dem Einschalten der Dosiereinrichtung wird in der Spülphase in der Normalreinigung von der Überwachungseinrichtung 15 auch der Dosierzeitbegrenzer 22 eingeschaltet. Der Dosierzeitbegrenzer 22 vergleicht die verstrichene Dosierzeit, das ist die Zeit, die die Dosiereinrichtung 10 gearbeitet hat, mit dem voreingestellten Wert aus dem Vergleichszeitgeber 23 und leitet ein Signal an die Überwachungseinrichtung 15 weiter, so daß der Regler 15 nach Überschreiten der Vergleichszeit die Dosiereinrichtung 10 ausschaltet. Die Vergleichszeit kann auf den gesamten Zyklus oder auf einen einzelnen Fördervorgang bezogen sein.

Im folgenden wird der Ablauf des Verfahrens beschrieben. Nach der Auswahl des Zyklus (Normalzyklus oder Grundreinigungszyklus) erfolgt je nach gewähltem Zyklus die Durchführung einer Anlaufphase oder einer Grundreinigungs-Anlaufphase.

Im Normalzyklus, also beim normalen Spülvorgang, beträgt der Sollwert A für die eingestellte Reinigungsmittelkonzentration zwischen 2,5 - 8,5 g/l ätzalkalihaltigen Pulverreinigers, vorzugsweise etwa 5 g/l. Dies entspricht etwa einer Leitfähigkeit des Spülwassers von 10 mScm⁻¹ bzw. 30 mScm⁻¹.

Wenn der Wahlschalter 17 zum Einleiten des Normalzyklus gedrückt wird, wird der Meßbereich des Meßverstärkers 14 auf den im Meßbereich-Voreinstellteil 19a enthaltenen Bereich von 0 - 8,5 g/l bzw. 0 - 30 mScm⁻¹ eingestellt. Der Sollwert A für die Reinigungsmittelkonzentration wird von dem Sollwertgeber 20a des Wahlschalters 17 der Überwachungseinrichtung 15 zugeführt. Die an dem Wahlschalter 17 eingestellte Vergleichszeit für die Dosierzeitbegrenzung wird dem Dosierzeitbegrenzer 22 zugeführt. Aus dem ersten Sollwert A für die Reinigungsmittelkonzentration wird von dem Vordosierzeitgeber 21a die Zeit für die Vordosierung ermittelt.

Die Steuer- und Regeleinrichtung 13 führt zunächst die Anlaufphase durch. Hierbei schaltet die Überwachungseinrichtung 15 die Dosiereinrichtung 10 ein, die nun mit konstanter Förderrate Reinigungsmittel in den dritten Spültank 2c fördert. Hierbei ist mit dem Dosierzeitbegrenzer 22 die Dosierzeitbegrenzung abgeschaltet. Die Überwachungseinrichtung 15 hält die Dosiereinrichtung 10 so lange eingeschaltet, bis die festgelegte Vordosierzeit abgelaufen ist. Nach Ablauf der Vordosierung sind die Spültanks 2a,2b,2c gefüllt und annähernd auf die erforderliche Reinigungsmittelkonzentration gebracht.

Anschließend schaltet die Steuer- und Regeleinrichtung 13 auf die Spülphase 32 um. Dabei überwacht die Überwachungseinrichtung 15 die Reinigungsmittelkonzentration ständig und hält diese mittels Zweipunktregelung konstant. Während der Regelung wird das von der Meßsonde 12 ausgehende Signal in der Überwachungseinrichtung 15 mit dem Sollwert A aus dem Sollwertgeber 20a verglichen und in Abhängigkeit von dem Vergleichsergebnis die Dosiereinrichtung 10 ein- oder ausgeschaltet. Die Spülphase wird durch Ausschalten der Geschirr-Spülmaschine beendet. Hat jedoch die Dosierzeit die vorgegebene Vergleichszeit, das ist der von dem Vergleichszeitgeber 23 abgegebene Grenzwert, überschritten, so wird ein Warnsignal abgegeben und die Geschirrspülmaschine 1 abgeschaltet.

Nach einer Vielzahl von Spülvorgängen wird durch Drücken des Wahlschalters 18 eine Grundreinigung eingeleitet. Der Grundreinigungszyklus entspricht im wesentlichen dem Normalzyklus. Durch das Drücken des Wahlschalters 18 werden die Inhalte des Sollwertgebers 20b und des Meßbereichs-Voreinstellteils in die Überwachungseinrichtung 15, den Vordosierzeitgeber 21b, das Anzeigeteil 16 und den Meßwertverstärker 14 überführt. Wegen der hohen Reinigungsmittelkonzentration ist der im Vordosierzeitgeber 21b gespeicherte Wert, der der aufgrund des Sollwerts B aus dem Sollwertgeber 20b ermittelten Vordosierzeit entspricht, entsprechend größer als der im Vordosierzeitgeber 21a gespeicherte Wert. Der beim Drücken des Wahlschalters 18 im Sollwertgeber 20b eingestellte Sollwert B wird dem Anzeigeteil 16 zugeführt, das den Sollwert B anzeigt. Durch das Drücken wird auch das MeßbereichVoreinstellteil 19b betätigt, so daß der Meßwertverstärker 14, der das Signal der Meßsonde 12 verstärkt und an dem Anzeigeteil 16 zur Anzeige bringt, auf einen höheren Meßbereich eingestellt bzw. umgeschaltet wird. In dem Grundreinigungszyklus (bei 55°C Spülwassertemperatur) beträgt die eingestellte Reinigungsmittelkonzentration nämlich 15 - 35 g/l, vorzugsweise 15 g/l. Der eingestellte Meßbereich entspricht daher einer Reinigungsmittelkonzentration von 0 - 35 g/l.

In der Grundreinigungs-Anlaufphase wird die Reinigungsmittelkonzentration durch Reinigungsmittelzufuhr mittels der Dosiereinrichtung 10 auf einen wesentlich höheren Wert gebracht als in der normalen Anlaufphase.

Auf die Grundreinigungs-Anlaufphase, die der Anlaufphase entspricht, folgt die Grundreinigungs-Spülphase, die der Spülphase entspricht. Der Sollwert B aus dem Sollwertgeber 20b, der der Überwachungseinrichtung 15 zugeführt ist, wird für eine Zwei-Punkt-Regelung auf hohem Niveau herangezogen.Die Konstanthaltung der Reinigungsmittelkonzentration erfolgt in der Grundreinigungs-Spülphase also wie in der Spülphase. Im Gegensatz zu dem Normalzyklus ist beim Grundreinigungszyklus aber der Dosierzeitbegrenzer 22 immer abgeschaltet, d.h. auch in der Spülphase.

Nach dem Ende des Normalzyklus bzw. des Grundreinigungszyklus wird die Frischwasserzufuhr über die Frischwasser-Klarspülung 5 ausgeschaltet und sämtliche Spültanks 2a,2b,2c werden entleert.

## Patentansprüche

1. Verfahren zur Steuerung und Regelung der Reinigungsmittelzufuhr bei einer Geschirrspülmaschine (1), die eine Dosiereinrichtung (10) für das Reinigungsmittel, eine Steuer- und Regeleinrichtung (13) für die Einstellung und Konstanthaltung der Reinigungsmittelkonzentration und zur Durchführung von Anlaufphasen und Spülphasen enthält, wobei in einem Normalzyklus
- die Anlaufphase mit dem Auffüllen von zuvor leeren Spültanks (2a,2b,2c) bei Zufuhr von Reinigungsmittel beginnt und nach Zufuhr einer vorherbestimmten ersten Reinigungsmittelmenge bei gefüllten Spültanks (2a,2b,2c) endet und
- die Spülphase, bei der die Reinigungsmittelkonzentration in mindestens einem Spültank (2c) durch Messen der Leitfähigkeit des Spülwassers und davon abhängige Zugabe von weiterem Reinigungsmittel auf einen ersten Sollwert (A) geregelt wird, nach Ablauf der Anlaufphase beginnt,
**gekennzeichnet durch**
die Durchführung eines Grundreinigungszyklus, bei dem unter Zufuhr des gleichen Reinigungsmittels wie beim Normalzyklus durch die von der Steuer- und Regeleinrichtung (13) kontrollierte Dosiereinrichtung (10)
- in einer Grundreinigungs-Anlaufphase eine zweite Reinigungsmittelmenge zugeführt wird, die wesentlich größer ist als die erste, und
- in einer Grundreinigungs-Spülphase die Reinigungsmittelkonzentration auf einen zweiten Sollwert (B) geregelt wird, der wesentlich größer ist als der erste Sollwert (A).

2. Verfahren nach Anspruch 1, dadurch gekennzeichnet, daß eine Dosierzeitbegrenzung durchgeführt wird, die anspricht, wenn die Summe der Zuführzeiten innerhalb eines vorgegebenen Intervalls einen Grenzwert übersteigt.

3. Verfahren nach Anspruch 2, dadurch gekennzeichnet, daß die Dosierzeitbegrenzung während der Anlaufphase und während des gesamten Grundreinigungszyklus abgeschaltet ist.

4. Verfahren nach einem der Ansprüche 1-3, dadurch gekennzeichnet, daß mit dem Einschalten des Grundreinigungszyklus eine Meßbereichsumschaltung für einen Meßwertverstärker (14) für die Reinigungsmittelkonzentration erfolgt.

5. Verfahren nach einem der Ansprüche 1-4, dadurch gekennzeichnet, daß der erste Sollwert (A) für die Reinigungsmittelkonzentration im Bereich von 2,5-8,5 g Pulverreiniger pro Liter Wassermenge liegt.

6. Verfahren nach einem der Ansprüche 1-5, dadurch gekennzeichnet, daß der zweite Sollwert (B) mindestens zweimal, vorzugsweise dreimal größer als der erste Sollwert (A) ist.

7. Steuer- und Regeleinrichtung (13) für eine Geschirrspülmaschine (1) zur Durchführung des Verfahrens nach einem der Ansprüche 1-6, mit einer
- Dosiereinrichtung (10) und mit einer mit einem Meßwertverstärker (14) verbundenen Meßsonde (12) sowie mit einem Dosierzeitbegrenzer (22),
- wobei die Steuer- und Regeleinrichtung (13) die zeitliche Abfolge der Anlauf- und der Spülphase steuert und zur Steuerung der Reinigungsmittelzufuhr in der Anlaufphase sowie zur Konstanthaltung der Reinigungsmittelkonzentration in der Spülphase dient,
**dadurch gekennzeichnet,**
daß die Steuer- und Regeleinrichtung (13) mittels Wahlschaltern (17,18) in den Grundreinigungsmodus und in den Normalzyklus schaltbar ist, wobei der Meßwertverstärker (14) mit den Wahlschaltern (17,18) in einem größeren und einem kleineren Meßbereich schaltbar ist und wobei der Dosierzeitbegrenzer (22) während des Grundreinigungszyklus abschaltbar ist.

## Claims

1. A process for controlling and regulating the supply of detergent in a dishwashing machine (1) comprising a metering system (10) for the detergent, a control and regulating system (13) for establishing the detergent concentration and keeping it constant and for carrying out startup phases and rinse phases, the arrangement being such that, in a normal cycle,
- the startup phase begins with the filling up of previously empty rinse tanks (2a, 2b, 2c) when detergent is supplied and ends after a first quantity of detergent determined in advance has been supplied with the rinse tanks (2a, 2b, 2c) full and
- the rinse phase, in which the concentration of detergent in at least one rinse tank (2c) is adjusted to a first preset value (A) by measurement of the conductivity of the rinsing water and - independently thereof - addition of more detergent, begins after the end of the startup phase,
characterized by the completion of a thorough cleaning cycle in which the same detergent as in the normal cycle is supplied by the metering system (10) controlled by the control and regulating system (13) and
- a second quantity of detergent considerably larger than the first is supplied in a thorough cleaning startup phase and,
- in a through cleaning rinse phase, the concentration of detergent is adjusted to a second preset value (B) considerably greater than the first preset value (A).

2. A process as claimed in claim 1, characterized in that a limit to the metering time is imposed, responding when the sum of the supply times exceeds a limit within a predetermined interval.

3. A process as claimed in claim 2, characterized in that the metering time limiter is switched off during the startup phase and throughout the thorough cleaning cycle.

4. A process as claimed in any of claims 1 to 3, characterized in that, when the thorough cleaning cycle is switched on, the measuring range of a measured-value amplifier (14) for the concentration of detergent is changed over.

5. A process as claimed in any of claims 1 to 4, characterized in that the first preset value (A) for the detergent concentration is in the range from 2.5 to 8.5 g of detergent powder per litre of water.

6. A process as claimed in any of claims 1 to 5, characterized in that the second present value (B) is at least twice and preferably three times greater than the first preset value (A).

7. A control and regulating system (13) for a dishwashing machine (1) for carrying out the process claimed in any of claims 1 to 6, comprising
- a metering unit (10), a measuring probe (12) connected to a measured-value amplifier (14) and a metering time limiter (22),
- the control and regulating system (13) controlling the sequence of startup and rinse phases as a function of time and being used to control the supply of detergent in the startup phase and to keep the concentration of detergent in the rinse phase constant,
characterized in that the control and regulating system (13) is designed to be switched by selector switches (17,18) into the thorough cleaning mode and into the normal cycle, the measured-value amplifier (14) being switchable by the selector switches (17,18) into a relatively large and a relatively small measuring range and the metering time limiter (22) being designed to be switched off during the thorough cleaning cycle.

## Revendications

1. Procédé de commande et de régulation de l'alimentation en produit de lavage d'un lave-vaisselle (1), qui comprend un mécanisme de dosage (10) du produit de lavage, un dispositif de commande et de régulation, (13) pour le réglage et le maintien de la constance en concentration du produit de lavage et pour la réalisation des phases de démarrage et des phases de lavage, procédé dans lequel dans un cycle normal :
- la phase de démarrage commence par le remplissage de réservoirs de lavage vides auparavant (2a, 2b, 2c) avec amenée de produit de lavage et se termine après alimentation d'une première quantité de produit de lavage déterminée auparavant avec des réservoirs de lavage (2a, 2b, 2c) remplis et,
- la phase de lavage commence après le déroulement de la phase de mise en service, phase de lavage dans laquelle la concentration dans au moins un des réservoirs de lavage (2c) est régulée par la mesure de la conductibilité électrique de l'eau de lavage et par des additions fonctions de cette dernière de plus d'agent de lavage à une première valeur de consigne A,
caractérisé par :
- l'exécution d'un cycle de lavage de base, dans lequel après alimentation du même produit de lavage que dans le cycle normal au moyen du mécanisme de dosage (10) contrôlé par le dispositif de commande et de régulation (13),
- on alimente dans une phase de démarrage du lavage de base une deuxième quantité d'agent de lavage, qui est essentiellement plus grande que la première, et
- on régule dans une phase de lavage du lavage de base la concentration de produit de nettoyage à une deuxième valeur de consigne (B), qui est essentiellement plus grande que la première valeur de consigne (A).

2. Procédé selon la revendication 1, caractérisé en ce qu'une limite de temps de dosage est réalisée, qui intervient, lorsque la somme des durées d'alimentation à l'intérieur d'un intervalle préétabli dépasse une valeur limite.

3. Procédé selon la revendication 2, caractérisé en ce que la limite du temps de dosage est déconnectée pendant la phase de mise en route et pendant tout le cycle de lavage de base.

4. Procédé selon une des revendications 1-3, caractérisé en ce qu'avec la mise en circuit du cycle de lavage de base a lieu une commutation du domaine de mesure d'un amplificateur de valeur de mesure (14) pour la concentration de produit de nettoyage.

5. Procédé selon une des revendications 1-4, caractérisé en ce que la première valeur de consigne (A) de la concentration en produit de lavage se situe dans le domaine de 2,5-8,5 g de produit de nettoyage en poudre par litre de quantité d'eau.

6. Procédé selon une des revendications 1-5, caractérisé en ce que la deuxième valeur de consigne (B) est au moins 2 fois, de préférence trois fois plus grande que la première valeur de consigne (A).

7. Dispositif de commande et de régulation (13) d'un lave-vaisselle (1) pour réaliser le procédé selon une des revendications 1-6, avec :
- un mécanisme de dosage (10) et avec une sonde de mesure (12) reliée à un amplificateur de valeur de mesure (14), ainsi qu'avec un limiteur de temps de dosage (22),
- tandis que le dispositif de commande et de régulation (13) commande le déroulement dans le temps de la phase de démarrage et de la phase de lavage et sert pour la commande de l'amenée du produit de nettoyage dans la phase de démarrage ainsi que pour le maintien de la constance de la concentration du produit de lavage, dans la phase de lavage,
caractérisé en ce que :
le dispositif de commande et de régulation (13) peut être branché au moyen de commutateurs de sélection (17, 18) dans le mode de lavage de base et dans le cycle normal, tandis que l'amplificateur de valeur de mesure (14) peut être commuté dans un plus grand et dans un plus petit niveau de mesure avec les commutateurs de sélection (17, 18) et le limiteur de temps de dosage (22) peut être déconnecté pendant le cycle de lavage de base.
